# EUROPÄISCHE PATENTSCHRIFT

(11) **EP 1 116 661 B1**
(45) Veröffentlichungstag und Bekanntmachung des Hinweises auf die Patenterteilung: **12.10.2005**
(21) Anmeldenummer: 00128036.1
(22) Anmeldetag: 21.12.2000
(51) Int. Cl.: B65B 19/22

(54) **Verfahren und Vorrichtung zum Herstellen von (Zigaretten-)Packungen**
Method and device for making (cigarette-) packages
Procédé et dispositif pour fabriquer des paquets (de cigarettes)

(30) Priorität: 10.01.2000 DE 10000697
(43) Veröffentlichungstag der Anmeldung: 18.07.2001
(73) Patentinhaber: Focke & Co. (GmbH & Co. KG), 27283 Verden (DE)
(72) Erfinder: Focke, Heinz, 27283 Verden (DE); Bretthauer, Hans-Jürgen, 28201 Bremen (DE); Buse, Henry, 27374 Visselhövede (DE); Blome, Hermann, 27337 Blender-Einste (DE)
(74) Vertreter: Bolte, Erich

(56) Entgegenhaltungen:
- EP-A- 0 751 069
- EP-A1- 0 895 930
- WO-A1-98/22367
- WO-A1-98/49072
- WO-A1-99/29212
- GB-A- 2 206 327
- US-A- 3 967 543
- US-A- 4 887 408

## Beschreibung

Die Erfindung betrifft ein Verfahren zum Herstellen von Packungen mit InnenUmhüllung aus thermisch siegelbarer Folie und durch Siegeln miteinander verbundenen Faltlappen, insbesondere zum Herstellen eines Zigarettenblocks für Zigaretten-Packungen, wobei vorzugsweise der Packungsinhalt - eine Zigarettengruppe - von einem Stützeinsatz aus dünnem Karton umgeben ist, wobei ein Zuschnitt für den Stützeinsatz U-förmig teilweise um die Zigarettengruppe herumgelegt und sodann ein Folienzuschnitt aus thermisch siegelbarer Folie zur Bildung der Umhüllung um die aus Zigarettengruppe und Stützeinsatz bestehende Einheit herumgefaltet wird, und wobei danach Faltlappen der Umhüllung durch thermisches Siegeln miteinander verbunden und der so gebildete Zigarettenblock in eine Packung, insbesondere eine Klappschachtel eingeführt wird.

Weiterhin betrifft die Erfindung eine Vorrichtung zum Herstellen derartiger oder ähnlicher Packungen.

Es geht vorrangig um die Fertigung von Packungen gemäß WO 98/22367. Der Packungsinhalt, nämlich die Zigarettengruppe, ist bei diesem Packungstyp von einer dichten Innenumhüllung umgeben mit durch thermisches Siegeln verbundenen Faltlappen. Zum Öffnen der Packung bzw. des Zigarettenblocks ist dieser auf der Vorderseite mit einer durch Schwächungslinien des Materials definierten Öffnungslasche versehen. Im Bereich derselben ist ein klebendes Schließtape angebracht, welches das Öffnen und gegebenenfalls Wiederverschließen des Zigarettenblocks gewährleistet. Das Aufbringen von Wärme und Druck auf die Folie der (Innen-) Umhüllung ist problematisch für empfindlichen Packungsinhalt, wie Zigaretten. Zu diesem Zweck ist innerhalb des Zigarettenblocks ein aus dünnem Karton bestehender Stützeinsatz angeordnet, der die Zigarettengruppe im Bereich derjenigen Flächen umgibt, die zum Siegeln von Faltlappen mit Wärme und Druck beaufschlagt werden.

Aus der EP-A-0 895 930 sind ein Verfahren und eine Vorrichtung zur Herstellung von Zigaretten-Packungen bekannt, bei dem seitwärtsgerichtete Faltlappen einer Umhüllung in nicht näher beschriebener Weise gesiegelt werden. Anspruch 1 ist gegenüber diesem Stand der Technik abgegrenzt.

Verfahren und Vorrichtung zur Herstellung einer Zigarettenpackung mit siegelbarer Umhüllung (jedoch ohne Stützeinsatz) sind auch aus der US-A-4 887 408 bekannt. Seitliche Faltlappen der Umhüllung werden in mehreren Takten gesiegelt. Die drei hierfür vorgesehenen Siegelbacken sind gleich ausgebildet und wirken in jeweils gleicher Weise auf die zu siegelnden Lappen der Umhüllung ein. Anspruch 8 ist gegenüber diesem Stand der Technik abgegrenzt.

Der Erfindung liegt die Aufgabe zugrunde, Verfahren und Vorrichtung zum Herstellen des genannten Typs einer (Zigaretten-) Packung sowie zur Herstellung ähnlicher Packungen vorzuschlagen.

Zur Lösung dieser Aufgabe ist das erfindungsgemäße Verfahren dadurch gekennzeichnet, dass mindestens Seitenwände des Zigarettenblocks bzw. der Umhüllung in einem ersten Siegeltakt oder über mehrere Fördertakte lediglich im Bereich von Überlappungen von Faltlappen - Seitenlappen - gesiegelt und danach über die volle Packungsfläche und bis in angrenzende Flächen des Zigarettenblocks formgebend unter Übertragung von Wärme und Druck behandelt werden.

Die erfindungsgemäße Vorrichtung ist in Anspruch 8 definiert.

Ist die dichte Folie bzw. Innenumhüllung mit einem Schließtape versehen, wird dieser gemäß einem weiteren Vorschlag der Erfindung auf die fortlaufende Materialbahn zum Herstellen der Folienzuschnitte positionsgerecht aufgebracht und danach die Folienzuschnitte von der so vorbereiteten Bahn abgetrennt.

Die erfindungsgemäße Vorrichtung besteht aus einer durchgehenden Packungsbahn, in deren Bereich Förder-, Falt- und Siegelorgane angeordnet sind zum Herstellen und Siegeln der Packung bzw. des Zigarettenblocks.

Eine Besonderheit ist die Faltung und Siegelung der (Innen-)Umhüllung, nämlich die Bildung einer Stirnwand aus in besonderer Weise gefalteten Stirnwandlappen und die Siegelung der Umhüllung, derart, dass die geometrische Form derselben berücksichtigt ist.

Weitere Einzelheiten und Merkmale der Erfindung werden nachfolgend anhand der Zeichnungen näher erläutert. Es zeigt:
- Fig. 1: eine Vorrichtung zum Herstellen von Klappschachteln für Zigaretten in Draufsicht.
- Fig. 2: die Vorrichtung gemäß Fig. 1 in Seitenansicht,
- Fig. 3: eine Einzelheit der Vorrichtung gemäß Fig. 1 und 2, nämlich ein Faltrevolver im Grundriss, bei vergrößertem Maßstab,
- Fig. 4: eine Einzelheit des Faltrevolvers gemäß Fig. 3, nämlich eine Draufsicht auf eine Einschubstation gemäß Pfeil IV in Fig. 3,
- Fig. 5: die Einzelheit gemäß Fig. 4 in Seitenansicht bzw. teilweise im Vertikalschnitt, entsprechend Pfeil V in Fig. 3.
- Fig. 6: eine Einzelheit der Zuführung einer Materialbahn, nämlich einen Ausschnitt aus der Darstellung gemäß Fig. 2. in vergrößertem Maßstab,
- Fig. 7: die Einzelheit gemäß Fig. 6 in Queransicht gemäß Pfeil VII in Fig. 6,
- Fig. 8: einen Abschnitt einer Materialbahn für die Herstellung von Schließtapes.
- Fig. 9: eine Siegelstation, nämlich einen Siegelrevolver für die (Innen-)Umhüllung in Seitenansicht.
- Fig. 10: eine Einzelheit des Siegelrevolvers, nämlich eine Tasche desselben in einer Schnittebene X-X der Fig. 9.
- Fig. 11: die Tasche gemäß Fig. 10 in einem Querschnitt bzw. in Draufsicht gemäß Pfeil XI in Fig. 10,
- Fig. 12: eine Darstellung analog Fig. 11. jedoch in einer in Umfangsrichtung des Faltrevolvers versetzten Position.
- Fig. 13 und Fig. 14: Phasen der Herstellung einer (Innen-)Umhüllung, nämlich Faltschritte im Bereich einer Stirnwand, in perspektivischer Darstellung.

Die in den Zeichnungen dargestellten Beispiele beziehen sich auf die Herstellung von Zigarettenpackungen 10 des Typs Klappschachtel. Packungsinhalt ist demnach eine Zigarettengruppe 11. Diese ist von einem Folienzuschnitt umgeben, die eine (Innen-)Umhüllung für die Zigarettengruppe 11 bildet. Der Folienzuschnitt bzw. die Umhüllung 12 ist vorzugsweise eine mehrlagige, dichte Folie, die zugleich thermisch siegelbar ist. Die Umhüllung 12 kann alternativ auch die End- bzw. äußere Verpackung darstellen. Die Zigarettengruppe 11 mit Umhüllung 12 bildet einen Zigarettenblock 13 als Inhalt der Klappschachtel bzw. Zigarettenpackung 10. Die Umhüllung 12 kann alternativ auch eine Außenumhüllung einer entsprechenden Zigarettenpackung sein.

Teil des Zigarettenblocks 13 ist ein innerhalb desselben angeordneter Stützeinsatz 14. Dieser schützt die Zigarettengruppe 11 innerhalb des Zigarettenblocks 13 gegen die Einflüsse von Wärme und Druck beim thermischen Siegeln von Faltlappen. Im vorliegenden Falle bildet der Stützeinsatz 14 eine Vorderwand 15, Seitenlappen 16, 17 sowie eine Bodenwand 18. Des Weiteren sind in Fortsetzung der Seitenlappen 16, 17 Stirnlappen 19. 20 vorgesehen, die in die Ebene einer Stirnwand innerhalb des Zigarettenblocks 13 faltbar sind. Die Vorderwand 15 bildet in einem der Oberseite bzw. Stirnwand zugekehrten Bereich eine Ausnehmung 21 entsprechend der Ausnehmung eines bei Klappschachteln üblichen Kragens.

Der so ausgebildete Stützeinsatz 14 wird im Bereich einer Vorderfläche, im Bereich von schmalen, aufrechten Seitenflächen und im Bereich einer Bodenfläche um die Zigarettengruppe 11 herumgefaltet. Die so gebildete Einheit aus Zigarettengruppe 11 und Stützeinsatz 14 wird sodann von dem Folienzuschnitt umgeben unter Bildung der Umhüllung 12 bzw. des Zigarettenblocks 13. Einander ganz oder teilweise überdeckende Faltlappen der Umhüllung 12 werden durch thermisches Siegeln miteinander verbunden. Der Zigarettenblock 13 wird sodann in die Zigarettenpackung 10 eingeschoben. Bei dem vorliegenden Beispiel ist der Stützeinsatz 14 so ausgebildet, dass Kanten zwischen Vorderwand 15 einerseits und Seitenlappen 16, 17 andererseits als Rundkanten 22, 23 ausgebildet sind. Diese bestehen aus einer Mehrzahl von parallelen, eingeprägten Rillen, die beim Falten der Seitenlappen 16, 17 quer zur Vorderwand 15 abgerundete, also Rundkanten 22. 23. bilden.

Die Vorrichtung zum Herstellen der beschriebenen Packung bzw. des Zigarettenblocks 13 besteht aus einer Mehrzahl von Organen und Aggregaten, die entlang einer geradlinigen Packungsbahn 24 in abgestimmter Weise positioniert sind. Am Anfang dieser Packungsbahn 24 werden die Zigarettengruppen 11 zugeführt, und zwar durch Ausschub aus einem üblichen Zigarettenrevolver 25. Dieser steht in Verbindung mit einem ebenfalls üblichen Zigarettenmagazin (nicht gezeigt). Die Zigarettengruppe 11 wird aus dem Zigarettenrevolver 25 aus- und in einen ersten Faltrevolver 26 eingeschoben. Dieser ist in besonderer Weise ausgebildet, besteht nämlich aus einem flachen, um eine vertikale Achse (im Uhrzeigersinn) drehenden Teller. In diesem sind mehrere, nämlich vier Taschen 27 angeordnet. Es handelt sich dabei um nach oben und an der radial außen liegenden Seite offene Vertiefungen in dem Teller, entsprechend der Größe einer Zigarettengruppe 11. Die vier Taschen 27 sind so angeordnet, dass diese nacheinander mehrere Stationen durchlaufen, wobei während des Stillstands des Faltrevolvers 26 im Bereich einer jeden Tasche 27 Maßnahmen durchgeführt werden. Im Bereich einer Einschubstation 28 wird die Zigarettengruppe als Einheit in Radialrichtung in die dort positionierte Tasche 27 eingeschoben.

In einer in Drehrichtung davor liegenden Zuschnittstation 29 wird der Zuschnitt für den Stützeinsatz 14 ebenfalls in Radialrichtung in eine bereit gehaltene Tasche 27 eingeschoben, und zwar unter gleichzeitiger Vorfaltung.

Der auf einer radial gerichteten Zuschnittbahn ankommende Stützeinsatz 14 wird im Bereich des Faltrevolvers 26 von zwei Paaren von Förderwalzen 30, 31 erfasst und in einen Bereich oberhalb der Tasche 27 transportiert. Die Förderwalzen 30, 31 greifen jeweils in einem Randbereich der seitwärts gerichteten Seitenlappen 16, 17 an. Die Abmessungen sind so gewählt, dass sich in der Endstellung der Bereich der Vorderwand 15 mittig oberhalb der Tasche 27 befindet.

In einer Ebene oberhalb der Zuführung der Stützeinsätze 14 befindet sich ein Einführungsorgan, nämlich ein Stempel 32. Dieser erfasst den oberhalb der Tasche 27 positionierten Zuschnitt durch Abwärtsbewegung und drückt ihn in die nach oben offene Tasche. Dabei werden durch Seitenwände der Tasche 27 die Seitenlappen 16, 17 unter Ausbildung der Rundkanten 22, 23 in eine aufrechte Position gefaltet, so dass der Stützeinsatz 14 U-förmig in der Tasche 27 positioniert ist. Dabei wird ebenfalls die Bodenwand 18 - radial innen liegend - in eine aufrechte Stellung gefaltet. Die Faltbewegung wird durch ein Führungsstück 33 unterstützt, welches am Ende der Tasche 27 oberhalb des Faltrevolvers 26 positioniert ist und eine schräg bzw. trichterförmig zur Tasche gerichtete Führungsfläche für die Bodenwand 18 aufweist.

Zur Gewährleistung einer exakten Relativstellung des Stützeinsatzes 14 in der Tasche 27 - nämlich am Boden derselben - dient ein Justieransatz 34 an der Unterseite des Stempels 32. Dieser Justieransatz tritt in den Bereich der Ausnehmung 21 des Stützeinsatzes 14, unter Anlage an einer Kante des Zuschnitts.

Im Bereich dieser Zuschnittstation 29 werden auch die Stirnlappen 19, 20 gefaltet, jedoch in eine trichterförmig nach außen gerichtete Position. Hierzu dienen Faltwalzen 35, die segmentartig ausgebildet sind und mit einer Umfangsfläche in Folge Drehung um eine vertikale Achse die Stirnlappen 19, 20 in eine nach außen gerichtete Position falten.

Nach Rückkehr des auf- und abbewegbaren Stempels 32 in die obere Position außerhalb der Tasche 27 (Fig. 5) wird die Tasche 27 mit dem Stützeinsatz 14 durch entsprechende Drehung des Faltrevolvers 26 in die Einschubstation 28 gefördert. Es wird nun die Zigarettengruppe 11 durch einen Mitnehmer 36 eines endlosen Förderers 37 in die Tasche 27 bzw. in den vorgefalteten Stützeinsatz 14 eingeschoben.

In der nachfolgenden Station des Faltrevolvers 26 werden die schräg gerichteten Stirnlappen 19, 20 gefaltet, und zwar durch tangential bewegbare Faltfinger 38, 39 zu beiden Seiten der Tasche 27.

Die fertige Einheit aus Zigarettengruppe 11 und Stützeinsatz 14 wird im Bereich einer nachfolgenden Ausschubstation 40 in Radialrichtung aus dem Faltrevolver 26 ausgeschoben und durch den Förderer 37 weitertransportiert.

Die aus Zigarettengruppe 11 und Stützeinsatz 14 bestehende Einheit wird durch eine Zuschnittstation 41 hindurchgefördert. In deren Bereich wird ein Zuschnitt der (Innen-)Umhüllung 12 bereit gehalten, derart, dass der Zuschnitt durch die transportierte Zigarettengruppe 11 unter U-förmiger Faltung erfasst wird. Die Umhüllung 12 wird dabei so gefaltet, dass eine in Förderrichtung vorn liegende Bodenwand 42 die Zigarettengruppe 11 - mit Stützeinsatz 14 - von den vorn liegenden Enden bzw. von der Bodenwand 18 her umhüllt (Fig. 13). Zugleich wird ein weiterer Faltschritt an der Umhüllung 12 ausgeführt, nämlich das Einfalten von bodenseitigen Ecklappen 43. Während des weiteren Transports werden Seitenlappen 44, 45 gefaltet unter Bildung von zwei schmalen Seitenwänden 46 der Umhüllung 12. Danach wird durch entsprechende Faltschritte eine in Transportrichtung rückwärtige Stirnwand 47 gefaltet (Fig. 14).

Die Faltung der Stirnwand 47 erfolgt im Wesentlichen auf einer Faltbühne 78 während des Einschubs in einen (Siegel-)Revolver 48. Die Faltbühne ist dabei zweckmäßigerweise nach Maßgabe von US 4 612 756 ausgebildet.

Als Faltorgane für obere und untere Faltlappen der Stirnwand 47, nämlich von Längslappen 49, 50, dient dabei zum einen ein als winkelförmiger Hebel ausgebildeter Falter 53, der schwenkbar unterhalb der Bewegungsbahn des Zigarettenblocks 13 positioniert ist. Als weiteres Faltorgan dient ein Schieber 51 zum Einfördern des Zigarettenblocks in eine Tasche 52 des Siegelrevolvers 48.

Die Faltung der Stirnwand 47 kann in herkömmlicher Weise vollzogen werden. Eine Besonderheit ist aber die Herstellung und Ausgestaltung der Stirnwand 47 gemäß Fig. 13 und Fig. 14. Danach wird zuerst der innere (untere) Längslappen 49 gefaltet, nämlich bis zur Anlage am Packungsinhalt. Dabei werden auch dreieckförmige Faltzwickel 54 in eine Zwischenfaltstellung als Übergang zwischen dem Längslappen 49 und von Überständen des Zuschnitts als Verlängerung der Seitenwände 46. Als nächstes werden diese Überstände gefaltet unter Bildung von Ecklappen 55, 56. Diese liegen mit einem Teilbereich an dem zuvor gefalteten inneren Längslappen 49 an, wobei sich die Faltzwickel 54 zwischen dem Längslappen 49 und den Ecklappen 55, 56 erstrecken. Die Ecklappen 55, 56 bilden ebenfalls dreieckförmige Faltzwickel 57 als Übergang zum äußeren (oberen) Längslappen 50. Dieser wird in einem letzten Faltschritt gefaltet (Fig. 14). Der äußere Längslappen 50 ist demnach ebenfalls trapezförmig gestaltet und liegt mit seitlichen Bereichen an den Ecklappen 55, 56 und im mittleren Bereich an dem inneren Längslappen 49 an. Dieses Faltprinzip der Stirnwand 47 ist besonders günstig zum thermischen Siegeln der Faltlappen, da vor allem der äußere Längslappen 50 eine größere Fläche der Stirnwand 47 abdeckt.

Im Bereich des Siegelrevolvers 48 werden Faltlappen des Zigarettenblocks 13 bzw. der Umhüllung 12 durch thermisches Siegeln fixiert. Die Siegelung bzw. Aufbau und Arbeitsweise von Siegelorganen sind eine Besonderheit.

Der Siegelrevolver 48 ist im Gegenuhrzeigersinn taktweise angetrieben. An offenen Stirnseiten der Taschen 52, also zu beiden Seiten des Siegelrevolvers 48, sind feststehende Siegelwerkzeuge 58, 59 positioniert. Diese sind jeweils in der Achsmitte des Siegelrevolvers 48 gelagert und erstrecken sich mit einem Segment 60 über nahezu den halben Förderweg der Zigarettenblöcke 13 im Bereich des Siegelrevolvers 48. Die Segmente 60 sind demnach annähernd halbkreisförmig.

Die Siegelwerkzeuge 58, 59 sind in Axialrichtung des Siegelrevolvers 48 hin und her bewegbar. Auf der den Taschen 52 bzw. den Zigarettenblöcken 13 zugekehrten Seite sind an den Siegelwerkzeugen 58, 59 jeweils einzelne Siegelbacken 61, 62 angeordnet. Diese sind jeweils an die frei liegenden Seitenflächen bzw. Seitenwände 46 des Zigarettenblocks 13 andrückbar zum Siegeln der gefalteten Seitenlappen 44, 45. Die Siegelbacken 61, 62, die einen ersten Siegeltakt ausführen, sind als streifenförmige Vorsprünge der Siegelwerkzeuge 58, 59 ausgebildet, und zwar mit etwas geringerer Breite als die der Seitenwände 46, so dass lediglich im Bereich der Überlappung der Seitenlappen 44, 45 Wärme und Druck übertragen werden. Zweckmäßigerweise sind mehrere dieser Siegelbacken 61, 62 in Umfangs- bzw. Förderrichtung des Siegelrevolvers 48 angeordnet, so dass bei jedem Siegeltakt jeweils mehrere Zigarettenblöcke 13 in den Taschen 52 beaufschlagt werden.

Nach dem Siegeln durch die Siegelbacken 61. 62 über mehrere Fördertakte kommen andere Siegelbacken zum Einsatz, nämlich Formbacken 63, 64. Diese sind ebenfalls als streifenförmige Vorsprünge an den gemeinsamen Siegelwerkzeugen 58, 59 im Bereich jeweils der Taschen 52 angeordnet. Die Formbacken 63, 64 sind jedoch so ausgebildet, dass sie den Zigarettenblock 13 während eines Siegel- bzw. Formtaktes auf der gesamten Breite erfassen und sich bis in die angrenzenden Flächen des Zigarettenblocks 13 erstrecken.

Bei dem Ausführungsbeispiel gemäß Fig. 12 wird ein Zigarettenblock 13 hergestellt, der abgerundete aufrechte Kanten aufweist, nämlich Rundkanten 65. Entsprechend sind die Formbacken 63, 64 konturiert, nämlich mit einer annähernd C-förmigen Siegel- bzw. Formfläche. Die Seitenwände 46 des Zigarettenblocks 13 werden durch die Formbacken 63, 64 formschlüssig umfasst unter Bildung der Rundkanten 65 entsprechend dem Durchmesser bzw. der Rundung der verpackten Zigaretten. Seitliche Vorsprünge 66 der Formbacken 63, 64 treten dabei in Ausnehmungen 67 der Begrenzung der Taschen 52 ein. Die Formbacken 63. 64 bewirken somit eine Komplettierung der Siegelung unter gleichzeitiger Verbesserung der Außenform des Zigarettenblocks 13 durch Wärmeübertragung.

Zur Verbesserung des Siegeleffekts sind im Bereich der Siegelwerkzeuge 58, 59 im Sinne von Fig. 11 und Fig. 12 ausgebildete Backen angeordnet, die nicht beheizt sind, ggf. sogar gekühlt sind und demnach bei jedem Arbeitstakt der Siegelwerkzeuge 58. 59 eine Kühlwirkung auf die zuvor gesiegelten Seitenlappen 44, 45 übertragen. Hierdurch wird bei schonender Behandlung des Packungsinhalts eine besonders wirksame Siegelverbindung erreicht.

Die radial außen liegenden Stirnwände 47 werden durch Siegelorgane gesiegelt, die am Außenumfang des Siegelrevolvers 48 ortsfest angeordnet, jedoch annähernd in Radialrichtung bewegbar sind. Bei dem vorliegenden Ausführungsbeispiel handelt es sich um drei Siegelorgane 68, 69, 70. Diese sind kreisbogenförmig ausgestaltet entsprechend der Außenkontur des Siegelrevolvers 48. Jedes Siegelorgan 68, 69, 70 ist an einem Schwenkarm 71. 72, 73 angebracht zum Abheben und Andrücken der Siegelorgane 68, 69, 70 jeweils an die nach außen gerichteten Stirnwände 47.

Jedes Siegelorgan 68. 69, 70 ist mit mehreren Vorsprüngen versehen, die Siegelbacken 74 bilden, etwa in der Form und Größe der Stirnwand 47. Das Siegelorgan 68 weist drei derartiger Siegelbacken 74 auf, das Siegelorgan 69 vier und das Siegelorgan 70 wiederum drei Siegelbacken 74, die in Umfangsrichtung jeweils entsprechend den Abständen der Taschen 52 voneinander positioniert sind. Die Stirnwand 47 bzw. deren Faltlappen werden demnach ebenfalls in mehreren aufeinander folgenden Siegeltakten thermisch gesiegelt, wobei einzelne Siegelbacken 74, insbesondere des Siegelorgans 70. aus den beschriebenen Gründen eine kühlende Wirkung ausüben können.

Die nach einem Förderweg von einem Halbkreis komplett gesiegelten Zigarettenblöcke 13 werden im Bereich einer Ausschubstation 75 - diametral gegenüber liegend zu einer Einschubstation - durch einen Schieber 76 aus dem Siegelrevolver 48 ausgeschoben und unmittelbar einem Faltrevolver 77 für eine Außenumhüllung, nämlich einem Zuschnitt für Klappschachteln, übergeben. Dieser stellt Zigarettenpackungen 10, nämlich Klappschachteln bekannter Bauart mit dem dichten Zigarettenblock 13 als Packungsinhalt her.

Bei einer Zigarettenpackung bzw. einem Zigarettenblock 13 in der Ausgestaltung gemäß WO 98/22367 ist im Bereich einer Vorderwand 79 eine Öffnungshilfe gebildet, die ein außen auf die Umhüllung 12 aufgebrachtes Klebeetikett 80 umfasst. Dieses ist so angebracht und mit einer klebstofffreien Grifflasche versehen, dass mit Hilfe des Klebeetiketts 80 eine Öffnungslasche der Umhüllung 12 freigelegt werden kann.

In Fig. 6, 7 und 8 sind Besonderheiten gezeigt hinsichtlich der Ausgestaltung und Anbringung des Klebeetiketts 80. Dieses wird demnach von einer fortlaufenden Materialbahn 81 abgetrennt. Bei der Ausführung gemäß Fig. 2 ist diese Materialbahn 81 entsprechend der Gestalt der herzustellenden Klebeetiketten 80 an einem Rand mit einer geradlinig verlaufenden Kante versehen. Auf der gegenüber liegenden Seite sind Vertiefungen 82 eingeformt, die eine entsprechend ausgebildete Grifflasche 83 definieren. Trennschnitte zum Herstellen der einzelnen Klebeetiketten 80 werden jeweils in der Mitte der Vertiefungen 82 in Querrichtung durchgeführt. Am gegenüber liegenden Rand der Materialbahn 81 ist zu diesem Zweck eine Druckmarke 84 angebracht, die einen exakten Trennschnitt im Bereich einer Schneidvorrichtung 85 gewährleistet. Diese wird demnach durch die Druckmarken 84 gesteuert.

Eine andere Ausführung der Materialbahn 81 bzw. der Klebeetiketten 80 ist in Fig. 8 gezeigt. Beide Längsränder der Materialbahn 81 sind konturiert, so dass mehrere nebeneinander liegende Materialbahnen 81 abfallfrei von einer entsprechend ausgebildeten Großbahn gefertigt werden können. Gegenüber liegend zu den Vertiefungen 82 sind analog ausgebildete Vorsprünge 86 angeordnet. Die Druckmarken 84 sind hier mittig im Bereich der Vorsprünge 86 positioniert. Durch strichpunktierte Linien ist jeweils die Lage des Trennschnitts angegeben.

Die Vorrichtung ist so ausgebildet, dass die nacheinander von der Materialbahn 81 abgetrennten Klebeetiketten 80 einer Folienbahn 87 zugeführt und an dieser angebracht werden. Die Folienbahn 87 dient zum Herstellen der Zuschnitte für die Umhüllung 12. Die Klebeetiketten 80 werden so an der Folienbahn 87 angebracht, dass die nach dem Trennschnitt gewonnenen Zuschnitte für die Umhüllungen 12 an exakter Position das Klebeetikett 80 aufweisen.

Die von der Schneidvorrichtung 85 freigegebenen, einzelnen Klebeetiketten 80 werden von einem Zwischenförderer übernommen, nämlich von einer Segmentwalze 88. Diese ist längs des Umfangs mit mehreren, im vorliegenden Falle mit drei Haltesegmenten 89 für je ein Klebeetikett versehen. Die Klebeetiketten 80 sind mit nach außen weisender Klebeschicht an den Haltesegmenten 89 lösbar fixiert, und zwar durch Saugluft über Saugbohrungen (nicht gezeigt).

Die Segmentwalze 88 ist benachbart zur Folienbahn 87 positioniert. Diese ist durch Umlenkwalzen so geführt, dass ein horizontal verlaufender Förderabschnitt 90 gebildet ist. Im Bereich desselben werden nacheinander in entsprechenden Abständen die Klebeetiketten 80 von der Segmentwalze 88 auf die Folienbahn 87 übertragen. Zu diesem Zweck kann die Haltekraft der Haltesegmente 89 nach und nach beseitigt werden. Durch ballige Anlageflächen der Haltesegmente 89 wird das Klebeetikett durch eine Abrollbewegung auf die Folienbahn 87 übertragen, und zwar mit einem in Förderrichtung vorn liegenden Bereich zuerst.

Die so vorbereitete Folienbahn 87 wird über weitere Umlenkwalzen der Zuschnittstation 41 zugeführt. Diese ist im Prinzip in herkömmlicher Weise ausgebildet, nämlich mit Schneidwalzen versehen, die die Zuschnitte für die Umhüllung 12 positionsgenau abtrennen und für die Übernahme durch die Zigarettengruppe 11 bereit halten.

Die Organe für die Handhabung der Folienbahn 87 und der Klebeetiketten 80 sind oberhalb der Bewegungsbahn der Zigarettengruppen 11 bzw. oberhalb des Förderers 37 positioniert.

### Bezugszeichenliste;

- 10: Zigarettenpackung
- 11: Zigarettengruppe
- 12: Umhüllung
- 13: Zigarettenblock
- 14: Stützeinsatz
- 15: Vorderwand
- 16: Seitenlappen
- 17: Seitenlappen
- 18: Bodenwand
- 19: Stirnlappen
- 20: Stirnlappen
- 21: Ausnehmung
- 22: Rundkante
- 23: Rundkante
- 24: Packungsbahn
- 25: Zigarettenrevolver
- 26: Faltrevolver
- 27: Tasche
- 28: Einschubstation
- 29: Zuschnittstation
- 30: Förderwalze
- 31: Förderwalze
- 32: Stempel
- 33: Führungsstück
- 34: Justieransatz
- 35: Faltwalze
- 36: Mitnehmer
- 37: Förderer
- 38: Faltfinger
- 39: Faltfinger
- 40: Ausschubstation
- 41: Zuschnittstation
- 42: Bodenwand
- 43: Ecklappen
- 44: Seitenlappen
- 45: Seitenlappen
- 46: Seitenwand
- 47: Stirnwand
- 48: Siegelrevolver
- 49: Längslappen
- 50: Längslappen
- 51: Schieber
- 52: Tasche
- 53: Falter
- 54: Faltzwickel

- 55: Ecklappen
- 56: Ecklappen
- 57: Faltzwickel
- 58: Siegelwerkzeug
- 59: Siegelwerkzeug
- 60: Segment
- 61: Siegelbacke
- 62: Siegelbacke
- 63: Formbacke
- 64: Formbacke
- 65: Rundkante
- 66: Vorsprung
- 67: Ausnehmung
- 68: Siegelorgan
- 69: Siegelorgan
- 70: Siegelorgan
- 71: Schwenkarm
- 72: Schwenkarm
- 73: Schwenkarm
- 74: Siegelbacke
- 75: Ausschubstation
- 76: Schieber
- 77: Faltrevolver
- 78: Faltbühne
- 79: Vorderwand
- 80: Klebeetikett
- 81: Materialbahn
- 82: Vertiefung
- 83: Grifflasche
- 84: Druckmarke
- 85: Schneidvorrichtung
- 86: Vorsprung
- 87: Folienbahn
- 88: Segmentwalze
- 89: Haltesegment
- 90: Förderabschnitt

## Patentansprüche

1. Verfahren zum Herstellen von Packungen mit Innen Umhüllung aus thermisch siegelbarer Folie und durch Siegeln miteinander verbundenen Faltlappen, nämlich zum Herstellen eines Zigarettenblocks (13) für die Zigarettenpackungen, wobei der Packungsinhalt, nämlich eine Zigarettengruppe (11), von einem Stützeinsatz (14) aus dünnem Karton umgeben ist, ein Zuschnitt für den Stützeinsatz (14) U-förmig teilweise um die Zigarettengruppe (11) herumgelegt und dann ein Folienzuschnitt aus thermisch siegelbarer Folie zur Bildung der Umhüllung (12) um die aus Zigarettengruppe (11) und Stützeinsatz (14) bestehende Einheit herumgefaltet wird, und wobei danach Faltlappen der Umhüllung durch thermisches Siegeln miteinander verbunden und der so gebildete Zigarettenblock in eine Packung eingeführt wird, **dadurch gekennzeichnet, dass** mindestens Seitenwände (46) des Zigarettenblocks (13) bzw. der Umhüllung (12) in einem ersten Siegeltakt oder über mehrere Fördertakte lediglich im Bereich von Überlappungen von Faltlappen - Seitenlappen (44, 45) - gesiegelt und danach über die volle Packungsfläche und bis in die angrenzenden Flächen des Zigarettenblocks (13) formgebend unter Übertragung von Wärme und Druck behandelt werden.

2. Verfahren nach Anspruch 1, **dadurch gekennzeichnet, dass** zur Bildung einer in Förderrichtung des Zigarettenblocks (13) rückwärtigen Stirnwand (47) zuerst ein insbesondere unterer Längslappen gegen den Packungsinhalt, sodann seitliche Ecklappen (55, 56) und schließlich ein insbesondere oberer äußerer Längslappen (50) auf die Ecklappen (55, 56) sowie den inneren Längslappen (49) gefaltet werden.

3. Verfahren nach Anspruch 1 oder 2, **dadurch gekennzeichnet, dass** eine Folienbahn (87) zum Herstellen von Zuschnitten für die Umhüllung (12) mit als Öffnungshilfe für die Umhüllung (12) dienenden Klebeetiketten (80) versehen und danach positionsgenau die Zuschnitte von der Folienbahn (87) abgetrennt sowie der Zigarettengruppe (11) zugeführt werden.

4. Verfahren nach Anspruch 3, **dadurch gekennzeichnet, dass** die Klebeetiketten (80) von einer fortlaufenden, an mindestens einem Rand konturierten, einseitig mit einem Kleber versehenen Materialbahn (81) abgetrennt und einzeln der Folienbahn (87) zugeführt und positionsgenau an diese mit der klebenden Seite angedrückt werden.

5. Verfahren nach Anspruch 1 oder einem der weiteren Ansprüche, **dadurch gekennzeichnet, dass** der mit der Umhüllung (12) versehene Zigarettenblock (13) im Bereich einer Siegelvorrichtung, nämlich einem Siegelrevolver (48), mit Taschen (52) zur Aufnahme je eines Zigarettenblocks (13) in aufeinanderfolgenden Takten gesiegelt wird, und zwar jeweils gleichzeitig im Bereich von seitwärtsgerichteten Seitenwänden (46) sowie radial nach außen gerichteten Stirnwänden (47), wobei im Anschluss an den Siegelvorgang - unter Übertragung von Wärme und Druck - die gesiegelten Bereiche gekühlt werden.

6. Verfahren nach Anspruch 1 oder einem der weiteren Ansprüche, **dadurch gekennzeichnet, dass** der Stützeinsatz (14) mindestens im Bereich einer Vorderseite und im Bereich von langen Seitenflächen durch U-förmiges Falten teilweise um die Zigarettengruppe (11) herumgelegt wird.

7. Verfahren nach Anspruch 1 oder einem der weiteren Ansprüche, **dadurch gekennzeichnet, dass** zum Herstellen von Zigarettenblöcken (13) mit einem innerhalb der Umhüllung (12) angeordneten Stützeinsatz (14) aus dünnem Karton oder dergleichen zunächst der Stützeinsatz vorgeformt, nämlich gefaltet und sodann die Zigarettengruppe (11) in den gefalteten Stützeinsatz (14) einführbar ist und dass danach die Einheit aus Zigarettengruppe (11) und Stützeinsatz (14) von der Umhüllung (12) umgeben wird.

8. Vorrichtung zum Herstellen von Packungen mit (Innen-) Umhüllung (12) aus thermisch siegelbarer Folie und durch Siegeln von miteinander verbundenen Faltlappen, nämlich zum Herstellen eines Zigaretten-Blocks (13) einer Zigarettenpackung (10), wobei vorzugsweise der Packungsinhalt, nämlich eine Zigarettengruppe (11), von einem Stützeinsatz (14) aus dünnem Karton oder dergleichen umgeben ist, und wobei der Zigarettenblock (13) in eine Siegelvorrichtung, insbesondere einen Siegelrevolver (48), einführbar ist zum Siegeln des Zigarettenblocks (13) im Bereich von Seitenwänden (46) und Stirnwand (47), **dadurch gekennzeichnet, dass** erste Siegelbacken (61, 62) in Förderrichtung der Zigarettenblöcke (13) mit einer schmalen, langgestreckten Siegelfläche ausgebildet sind, die zum Siegeln von übereinanderliegenden Seitenlappen (44, 45) der Seitenwände (46) lediglich im Bereich der Überlappung dienen, und dass weitere, in Förderrichtung der Zigarettenblöcke (13) folgende Siegelbacken als Formbacken (63, 64) ausgebildet sind, die die betreffende Packungsfläche, insbesondere Seitenwände (46), vollflächig bzw. bis in angrenzende Packungsflächen formgebend umfassen.

9. Vorrichtung nach Anspruch 8, **dadurch gekennzeichnet, dass** im Bereich des Siegelrevolvers (48) entlang der Bewegungsbahn der Zigarettenblöcke (13) innerhalb von Taschen (52) zu beiden Seiten Siegelorgane positioniert sind zum Siegeln von seitwärtsgerichteten Seitenwänden (46) der Umhüllung (12), die während einer Stillstandsphase des Siegelrevolvers (48) bzw. der Zigarettenblöcke (13) an diesen zur Übertragung von Wärme und Druck anliegen.

10. Vorrichtung nach Anspruch 8 oder 9, **dadurch gekennzeichnet, dass** eine Mehrzahl von Siegelbacken (61, 62) an in Axialrichtung des Siegelrevolvers (48) hin- und herbewegbaren Trägern angebracht sind, insbesondere an segmentartigen Siegelwerkzeugen (58, 59), derart, dass alle den Seitenwänden (46) zugeordneten Siegelbacken (61, 62) gleichzeitig bewegbar sind.

11. Vorrichtung nach Anspruch 8 oder einem der weiteren Ansprüche, **dadurch gekennzeichnet, dass** der Siegelrevolver (48) längs des Umfangs ortsfest positionierte, im Wesentlichen in Radialrichtung bewegbare Siegelorgane für radial nach außen gerichtete Stirnwände (47) der Zigarettenblöcke (13) aufweist, vorzugsweise an mehreren, eigenständig bewegbaren Siegelorganen (68, 69, 70) angeordnete Siegelbacken (74), etwa in der Größe und Gestalt der Stirnwände (47).

12. Vorrichtung nach Anspruch 8 oder einem der weiteren Ansprüche, **dadurch gekennzeichnet, dass** dem Siegelrevolver (48) in Förderrichtung der Zigarettenblöcke (13) an die Siegelbacken (61, 62) und/oder Formbacken (63, 64) und/oder Siegelbacken (74) anschließende Organe zur Kühlung der gesiegelten Bereiche der Umhüllung (12) zugeordnet sind, vorzugsweise derart, dass einzelne oder mehrere der Siegelbacken oder sonstigen Siegelorgane nicht beheizt und gegebenenfalls gekühlt sind.

13. Vorrichtung nach Anspruch 8 oder einem der weiteren Ansprüche, **dadurch gekennzeichnet, dass** im Anschluss an ein Zuführaggregat, nämlich ein Zigarettenrevolver (25), für die Zigarettengruppen (11) ein Organ nämlich ein Faltrevolver (26) zum Anbringen des Stützeinsatzes (14) an die Zigarettengruppen (11) angeordnet ist, dass die so gebildete Einheit einer Zuschnitt-Station (41) zuführbar ist, zum Anbringen eines Zuschnitts aus thermoplastischer Folie zur Bildung der Umhüllung (12), und dass der aus der gefalteten Umhüllung (12) gebildete Zigarettenblock (13) in die Siegelvorrichtung, insbesondere den Siegelrevolver (48), einführbar ist.

14. Vorrichtung nach Anspruch 8 oder einem der weiteren Ansprüche, **dadurch gekennzeichnet, dass** zur Anbringung des gefalteten Stützeinsatzes (14) an der Zigarettengruppe (11) ein um eine vertikale Achse drehender Faltrevolver (26) vorgesehen ist, der vorzugsweise vier längs des Umfangs verteilte, nach oben und seitlich offene Taschen (27) aufweist, wobei in einer ersten Position des Faltrevolvers (26) der Stützeinsatz (14) von oben her unter Faltung desselben in die Tasche einführbar ist und in einer nachfolgenden Position die Zigarettengruppe (11) in die Tasche mit dem gefalteten Stützeinsatz (14) einschiebbar ist.

15. Vorrichtung nach Anspruch 8 oder einem der weiteren Ansprüche, **dadurch gekennzeichnet, dass** oberhalb einer Bewegungsbahn der Zigarettengruppen (11) eine Zuschnittstation (41) gebildet ist zum Herstellen von Zuschnitten für die Umhüllung (12) durch Abtrennen von einer Folienbahn (87), wobei vor dem Abtrennen der Zuschnitte Klebeetiketten (80) zur Bildung einer Öffnungshilfe der Umhüllung (12) positionsgerecht an die Folienbahn (87) ansetzbar und danach die mit dem Klebeetikett (80) versehenen Zuschnitte für die Umhüllung (12) abtrennbar sowie um die Zigarettengruppe (11) herumfaltbar sind.

16. Vorrichtung nach Anspruch 15 oder einem der weiteren Ansprüche, **dadurch gekennzeichnet, dass** die Klebeetiketten (80) von einer fortlaufenden Materialbahn (81) mit einseitiger Klebeschicht abtrennbar sind, vorzugsweise von einer an den Rändern formschlüssig konturierten Materialbahn (81) mit Druckmarken (84) zur genauen Anbringung eines Trennschnitts.

17. Vorrichtung nach Anspruch 8 oder einem der weiteren Ansprüche, **dadurch gekennzeichnet, dass** die Formbacken (63, 64) für die Herstellung abgerundeter, aufrechter Kanten (Rundkanten 65) des Zigarettenblocks (13) konturiert ausgebildet sind, mit annähernd C-förmiger Siegel bzw. Formfläche.

## Claims

1. Process for producing packs with an inner wrapper made of heat-sealable film and with folding tabs which are connected to one another by sealing, namely for producing a cigarette block (13) for the cigarette packs, the pack contents, namely a cigarette group (11), being enclosed by a supporting insert (14) made of thin cardboard, with a blank for the supporting insert (14) being placed partially around the cigarette group (11) in a U-shape, and with a film blank of heat-sealable film for forming the wrapper (12) then being folded around the unit comprising the cigarette group (11) and supporting insert (14), and with folding tabs of the wrapper then being connected to each other by thermal sealing, and the cigarette block thus formed being introduced into a pack, **characterized in that** at least side walls (64) of the cigarette block (13) and/or wrapper (12) are sealed in a first sealing cycle or over the course of a plurality of conveying cycles merely in the overlapping regions of the folding tabs - side tabs (44, 45) - with the entire pack surface and the adjacent surfaces of the cigarette block then being shaped by the application of heat and pressure.

2. Process according to Claim 1, **characterized in that**, in order to form a rear end wall (47), as seen in the conveying direction of the cigarette block (13), an in particular bottom longitudinal tab is first folded against the pack contents, followed by lateral corner tabs (55, 56) and, finally, by an in particular top outer longitudinal tab (50) being folded onto the corner tabs (55, 56) and the inner longitudinal tab (49).

3. Process according to Claim 1 or 2, **characterized in that** a film web (87) for producing blanks for the wrapper (12) is provided with adhesive labels (80), serving as an opening aid for the wrapper (12), and then, in a precisely positioned manner, the blanks are severed from the film web (87) and fed to the cigarette group (11).

4. Process according to Claim 3, **characterized in that** the adhesive labels (80) are severed from a continuous material web (81), which is contoured on at least one border and is provided with an adhesive on one side, and are fed individually to the film web (87) and pressed onto same in a precisely positioned manner by way of the adhesive-bonding side.

5. Process according to Claim 1 or one of the further claims, **characterized in that**, in the region of a sealing apparatus, namely a sealing turret (48), with pockets (52) for accommodating in each case one cigarette block (13), the cigarette block (13) provided with the wrapper (12) is sealed in successive cycles, to be precise at the same time in each case in the region of laterally directed side walls (46) and radially outwardly directed end walls (47), the sealed regions being cooled following the sealing operation - with the transmission of heat and pressure.

6. Process according to Claim 1 or one of the further claims, **characterized in that** the supporting insert (14) is placed around the cigarette group (11) at least in the region of a front side and in the region of long side surface areas by means of U-shaped folding.

7. Process according to Claim 1 or one of the further claims, **characterized in that**, in order to produce cigarette blocks (13) with a supporting insert (14) which is made of thin cardboard or the like and is arranged within the wrapper (12), first of all the supporting insert is preformed, namely folded, and then the cigarette group (11) can be introduced into the folded supporting insert (14), and **in that**, thereafter, the unit comprising the cigarette group (11) and supporting insert (14) is enclosed by the wrapper (12).

8. Apparatus for producing packs with an (inner) wrapper made of heat-sealable film and with folding tabs which are connected to one another by sealing, namely for producing a cigarette block (13) of a cigarette pack (10), the pack contents, namely a cigarette group (11), preferably being enclosed by a supporting insert (14) made of thin cardboard or the like, it being possible to introduce the cigarette block (13) into a sealing apparatus, in particular a sealing turret (48), for sealing the cigarette block (13) in the region of side walls (46) and end wall (47), **characterized in that** first sealing jaws (61, 62) are designed, in the conveying direction of the cigarette blocks (13), with a narrow, elongate sealing surface by means of which overlapping side tabs (44, 45) of the side walls (46) are sealed merely in the region of the overlap, and that additional sealing jaws, which follow in the conveying direction of the cigarette block (13), are designed as shaping jaws (63, 64) which enclose the relevant pack surfaces, in particular side walls (46), with shaping action over the entire surface area and into adjacent pack surfaces.

9. Apparatus according to Claim 8, **characterized in that**, positioned in the region of the sealing turret (48), along the movement path of the cigarette block (13) within the pockets (52), on both sides are sealing elements for sealing sideways directed side walls (46) of the wrapper (12), which, during a standstill phase of the sealing turret (48) and/or of the cigarette blocks (13), butt against same in order to transmit heat and pressure.

10. Apparatus according to Claim 8 or 9, **characterized in that** a plurality of sealing jaws (61, 62) are provided on carriers which can be moved back and forth in the axial direction of the sealing turret (48), in particular on segment-like sealing tools (58, 59), such that all the sealing jaws (61, 62) assigned to the side walls (46) can be moved at the same time.

11. Apparatus according to Claim 8 or one of the further claims, **characterized in that** the sealing turret (48) has sealing elements which are positioned in a stationary manner along the circumference, can be moved essentially in the radial direction and are intended for radially outwardly directed end walls (47) of the cigarette blocks (13), preferably sealing jaws (74) which are arranged on a plurality of independently movable sealing elements (68, 69, 70) and are approximately of the magnitude, and in the configuration, of the end walls (47).

12. Apparatus according to Claim 8 or one of the further claims, **characterized in that** elements which follow the sealing jaws (61, 62) and/or shaping jaws (63, 64) and/or sealing jaws (74) in the conveying direction of the cigarette blocks (13) and are intended for cooling the sealed regions of the wrapper (12) are assigned to the sealing turret (48), preferably such that one or more of the sealing jaws or other sealing elements are not heated and, if appropriate, are cooled.

13. Apparatus according to Claim 8 or one of the further claims, **characterized in that** a feeding device, namely a cigarette revolver (25), for the cigarette groups (11) is followed by an organ, namely a folding turret (26), for supplying the supporting insert (14) to the cigarette groups (11) such that the unit thus formed can be transferred to a blank station (41) for the purpose of applying a blank made of thermoplastic film for forming the wrapper (12), and that the cigarette block (13) formed from the folded wrapper (12) can be introduced to the sealing device, in particular to the sealing turret (48).

14. Apparatus according to Claim 8 or one of the further claims, **characterized in that** in order to apply the folded supporting insert (14) to the cigarette group (11) a folding turret (26) that rotates about a vertical axis is provided which preferably has four pockets that are distributed along its circumference and open at the top and the side, it being possible in a first position of the folding turret (26) to introduce the supporting insert (14) into the pocket from above, said insert being folded in the process, and, in a subsequent position of the folding turret (26), to slide the cigarette group (11) into the pocket with the folded supporting insert (14).

15. Apparatus according to Claim 8 or one of the further claims, **characterized in that** a blank station is formed above a movement path of the cigarette group (11) in order to produce blanks for the wrapper (12) by severing from a film web (87), it being possible, before the blanks are severed, for adhesive labels (80) to be attached to the film web (87) in the correct position in order to form an opening aid for the wrapper (12) and, thereafter, for the blanks provided with the adhesive label (80), and intended for the wrapper (12) to be severed and folded around the cigarette group (11).

16. Apparatus according to Claim 15, or one of the further claims, **characterized in that** the adhesive labels (80) can be severed from a continuous material web (81) with an adhesive layer on one side, preferably from a material web (81) which is contoured for a form fit at the borders and has printed marks (84) in order that a severing cut can be made in a precise manner.

17. Apparatus according to Claim 8 or one of the further claims, **characterized in that** the shaping jaws (63, 64) for the production of rounded, upright edges (round edges 65) of the cigarette block (13) are contoured, with an approximately C-shaped sealing and shaping surface.

## Revendications

1. Procédé de fabrication de paquets comprenant une enveloppe intérieure en feuille thermosoudable et des pattes jointes par soudage, plus précisément de fabrication d'un bloc de cigarettes (13) pour les paquets de cigarettes, procédé dans lequel le contenu du paquet, à savoir un groupe de cigarettes (11), est entouré d'un élément de soutien (14) en carton mince, une découpe pour l'élément de soutien (14) est pliée en U partiellement autour du groupe de cigarettes (11) et ensuite, une découpe en feuille thermosoudable pour la formation de l'enveloppe (12) est pliée autour de l'ensemble formé du groupe de cigarettes (11) et de l'élément de soutien (14), et après cela, des pattes de l'enveloppe sont jointes par thermosoudage et le bloc de cigarettes ainsi formé est introduit dans un paquet, **caractérisé par le fait qu'**au moins des parois latérales (46) du bloc de cigarettes (13) ou de l'enveloppe (12) sont, dans un premier temps de soudage ou sur plusieurs temps de transport, soudées seulement dans la zone de recouvrements de pattes (pattes latérales 44, 45) et, après cela, sont traitées pour façonnage, avec transmission de chaleur et de pression, sur toute la surface du paquet et jusque dans les surfaces contiguës du bloc de cigarettes (13).

2. Procédé selon la revendication 1, **caractérisé par le fait que** pour la formation d'une paroi frontale (47) située en arrière dans la direction de transport du bloc de cigarettes (13), d'abord une patte longitudinale en particulier inférieure et ensuite des pattes de coin latérales (55, 56) sont rabattues contre le contenu du paquet, et enfin, une patte longitudinale extérieure en particulier supérieure (50) est rabattue sur les pattes de coin (55, 56) et sur les pattes longitudinales intérieures (49).

3. Procédé selon l'une des revendications 1 et 2, **caractérisé par le fait qu'**une bande de feuille (87) pour la production de découpes pour l'enveloppe (12) est pourvue d'étiquettes adhésives (80) servant de moyen auxiliaire d'ouverture de l'enveloppe (12), et après cela, en position exacte, les découpes sont détachées de la bande de feuille (87) et menées au groupe de cigarettes (11).

4. Procédé selon la revendication 3, **caractérisé par le fait que** les étiquettes adhésives (80) sont détachées d'une bande continue de matériau (81) contournée sur au moins un bord et pourvue sur une face d'un adhésif et menées individuellement à la bande de feuille (87) et pressées en position exacte sur celle-ci par leur face collante.

5. Procédé selon la revendication 1 ou une des autres revendications, **caractérisé par le fait que** le bloc de cigarettes (13) pourvu de l'enveloppe (12) est soudé par temps successifs dans la zone d'un dispositif de soudage, plus précisément d'un revolver de soudage (48), pourvu de poches (52) destinées à recevoir chacune un bloc de cigarettes (13), et ce simultanément dans la zone de parois latérales dirigées de côté (46) ainsi que de parois frontales dirigées vers l'extérieur (47), les parties soudées étant refroidies après l'opération de soudage avec transmission de chaleur et de pression.

6. Procédé selon la revendication 1 ou une des autres revendications, **caractérisé par le fait que** l'élément de soutien (14) est, au moins dans la zone d'un côté avant et dans la zone de surfaces latérales longues, mis par pliage en U partiellement autour du groupe de cigarettes (11).

7. Procédé selon la revendication 1 ou une des autres revendications, **caractérisé par le fait que** pour la fabrication de blocs de cigarettes (13) comportant un élément de soutien en carton mince (14) placé à l'intérieur de l'enveloppe (12), d'abord, l'élément de soutien est préformé, c'est-à-dire plié, et ensuite, le groupe de cigarettes (11) est introduit dans l'élément de soutien (14) plié, et qu'après cela, l'ensemble du groupe de cigarettes (11) et de l'élément de soutien (14) est entouré de l'enveloppe (12).

8. Dispositif pour la fabrication de paquets comprenant une enveloppe intérieure en feuille thermosoudable (12) et des pattes jointes par soudage, plus précisément pour la fabrication d'un bloc de cigarettes (13) d'un paquet de cigarettes (10), le contenu du paquet, à savoir un groupe de cigarettes (11), étant de préférence entouré d'un élément de soutien (14) en carton mince ou matière analogue, et le bloc de cigarettes (13) étant introduit dans un dispositif de soudage, en particulier dans un revolver de soudage (48), pour son soudage dans la zone de parois latérales (46) et d'une paroi frontale (47), **caractérisé par le fait que** des premières mâchoires de soudage (61, 62) présentent dans la direction de transport des blocs de cigarettes (13) une surface de soudage étroite allongée qui sert au soudage de pattes latérales superposées (44, 45) des parois latérales (46) seulement dans la zone du recouvrement, et que d'autres mâchoires de soudage qui suivent dans la direction de transport des blocs de cigarettes (13) sont des mâchoires de formage (63, 64) qui enserrent pour la façonner la surface correspondante du paquet, en particulier les parois latérales (46), en totalité ou jusque dans des surfaces contiguës du paquet.

9. Dispositif selon la revendication 8, **caractérisé par le fait que** dans la zone du revolver de soudage (48) sont placés le long de la trajectoire des blocs de cigarettes (13), à l'intérieur de poches (52), des deux côtés, des organes de soudage de parois latérales dirigées de côté (46) de l'enveloppe (12) qui, pendant une phase d'arrêt du revolver de soudage (48) ou de blocs de cigarettes (13), s'appuient sur ceux-ci pour la transmission de chaleur et de pression.

10. Dispositif selon l'une des revendications 8 et 9, **caractérisé par le fait qu'**une série de mâchoires de soudage (61, 62) sont montées sur des supports pouvant aller et venir dans la direction axiale du revolver de soudage (48), en particulier sur des outils de soudage du genre segment (58, 59), de façon telle que toutes les mâchoires de soudage (61, 62) affectées aux parois latérales (46) soient mues en même temps.

11. Dispositif selon la revendication 8 ou une des autres revendications, **caractérisé par le fait que** le revolver de soudage (48) présente des organes de soudage montés fixes le long de son pourtour et mobiles sensiblement en direction radiale pour le soudage de parois frontales dirigées radialement vers l'extérieur (47) des blocs de cigarettes (13), de préférence des mâchoires de soudage (74) placées sur plusieurs organes de soudage (68, 69, 70) à mouvements indépendants et ayant à peu près la dimension et la forme des parois frontales (47).

12. Dispositif selon la revendication 8 ou une des autres revendications, **caractérisé par le fait qu'**au revolver de soudage (48) sont associés des organes qui font suite dans la direction de transporteur des blocs de cigarettes (13) aux mâchoires de soudage (61, 62) et/ou aux mâchoires de formage (63, 64) et/ou aux mâchoires de soudage (74) et sont destinés à refroidir les parties soudées de l'enveloppe (12), de préférence de façon telle que certaines ou plusieurs des mâchoires de soudage ou certains ou plusieurs des autres organes de soudage ne soient pas chauffés et soient éventuellement refroidis.

13. Dispositif selon la revendication 8 ou une des autres revendications, **caractérisé par le fait qu'**après un dispositif d'amenée, à savoir un revolver à cigarettes (25), pour l'amenée des groupes de cigarettes (11) est placé un organe, à savoir un revolver de pliage (26), pour l'application de l'élément de soutien (14) sur les groupes de cigarettes (11), que l'ensemble ainsi formé est amené à un poste à découpes (41) pour l'application d'une découpe en feuille thermoplastique pour la formation de l'enveloppe (12), et que le bloc de cigarettes (13) formé de l'enveloppe (12) pliée est introduit dans le dispositif de soudage, en particulier dans le revolver de soudage (48).

14. Dispositif selon la revendication 8 ou une des autres revendications, **caractérisé par le fait que** pour l'application de l'élément de soutien plié (14) sur le groupe de cigarettes (11) est prévu un revolver de pliage (26) toumant autour d'un axe vertical qui présente de préférence quatre poches (27) répartis le long de son pourtour et ouvertes vers le haut et latéralement, et dans une première position du revolver de pliage (26), l'élément de soutien (14) est introduit d'en haut dans la poche en étant en même temps plié, et dans une position suivante, le groupe de cigarettes (11) est introduit dans la poche avec l'élément de soutien plié (14).

15. Dispositif selon la revendication 8 ou une des autres revendications, **caractérisé par le fait qu'**au-dessus de la trajectoire des groupes de cigarettes (11) est formé un poste à découpes (41) pour la production de découpes pour l'enveloppe (12) par détachement de celles-ci d'une bande de feuille (87), avant le détachement des découpes, des étiquettes adhésives (80) pour la formation d'un moyen auxiliaire d'ouverture de l'enveloppe (12) sont posées en position exacte sur la bande de feuille (87), et après cela, les découpes pour l'enveloppe (12) pourvues de l'étiquette adhésive (80) sont détachées et pliées autour du groupe de cigarettes (11).

16. Dispositif selon la revendication 15 ou une des autres revendications, **caractérisé par le fait que** les étiquettes adhésives (80) sont détachées d'une bande continue de matériau (81) pourvue d'une couche de colle sur une face, de préférence d'une bande de matériau (81) contournée avec coopération de forme sur ses bords qui porte des marques d'impression (84) pour la réalisation précise d'une coupe de séparation.

17. Dispositif selon la revendication 8 ou une des autres revendications, **caractérisé par le fait que** les mâchoires de formage (63, 64) sont contournées pour la production d'arêtes verticales arrondies (arêtes rondes 65) du bloc de cigarettes (13), avec surface de soudage ou de formage approximativement en forme de C.
